# EUROPÄISCHE PATENTSCHRIFT

(11) **EP 1 708 245 B1**
(45) Veröffentlichungstag und Bekanntmachung des Hinweises auf die Patenterteilung: **02.03.2011**
(21) Anmeldenummer: 06006771.7
(22) Anmeldetag: 30.03.2006
(51) Int. Cl.: H01J 61/12

(54) **Metallhalogenidlampe**
Metal halide lamp
Lampe à halogénure métallique

(30) Priorität: 01.04.2005 DE 202005005200 U
(43) Veröffentlichungstag der Anmeldung: 04.10.2006
(73) Patentinhaber: Osram Gesellschaft mit beschränkter Haftung, 81543 München (DE)
(72) Erfinder: Genz, Andreas, Dr., 10711 Berlin (DE)

(56) Entgegenhaltungen:
- EP-A- 1 455 382
- EP-A- 1 511 068
- US-A1- 2004 253 897

## Beschreibung

### Technisches Gebiet

Die Erfindung geht aus von einer Metallhalogenidlampe für eine Hochdruckentladungslampe gemäß dem Oberbegriff des Anspruchs 1. Es handelt sich dabei um Füllungen für Lampen mit tageslichtähnlicher Lichtfarbe.

### Stand der Technik

Zur Erzielung tageslichtähnlicher Lichtfarben enthalten Metallhalogenidentladungslampen meist Thallium. Zum Beispiel beschreibt die US-A 6 107 742 eine Lampe, die eine Metallhalogenidfüllung mit den Metallen Cs, TI, und Seltene Erden wie Dy, Tm, Ho enthält und eine tageslichtähnliche Lichtfarbe hat.

Außerdem ist aus US-A 5 965 984 eine Füllung für Metallhalogenidlampen bekannt, die In-Halogenid enthält. Daneben kann die Füllung Metallhalogenide mit den Metallen Seltene Erden wie Tm, Ho mit Ausnahme von DyJ3 enthalten. Sie wird für fotooptische Zwecke eingesetzt, also für hohe Leuchtdichte. Hier liegt die Wandbelastung bei typisch 48 bis 62 W/cm², die spezifische Leistung bei 35 bis 70 W/mm Bogenlänge, der Elektrodenabstand liegt bei unter 5 mm, die InJ-Menge beträgt 0,1 bis 1,5 mg/ml.

Aus der US-A 2004253897 ist eine Metallhalogenidlampe mit zweiendigem Außenkolben bekannt, der nur einen Teil des Entladungsgefäßes umgibt.

Aus der EP-A 1 455 382 und der EP-A 1 511 068 ist jeweils eine Füllung bekannt, die neben Hg auch Metallhalogenide von TI, Na, Seltene Erden und in enthält. Dokument EP-A 1 455 382 offenbart eine Metallhalogenidlampe gemäß dem Oberbegriff des Anspruchs 1.

### Darstellung der Erfindung

Es ist Aufgabe der vorliegenden Erfindung, eine Metallhalogenidfüllung für Metallhalogenidentladungslampen gemäß dem Oberbegriff des Anspruchs 1 bereitzustellen, die an die besonderen Bedingungen eines Außenkolbens angepasst sind.

Diese Aufgabe wird durch die kennzeichnenden Merkmale des Anspruchs 1 gelöst. Besonders vorteilhafte Ausgestaltungen finden sich in den abhängigen Ansprüchen.

Erfindungsgemäß wird eine Metallhalogenidfüllung verwendet, die Na, TI, und Seltene Erden und zusätzlich In-Halogenid verwendet. Dabei wird auf andere Komponenten mit weiteren Halogeniden verzichtet. Als Halogen wird Jod und/oder Brom verwendet.

Bei der Herstellung von Metallhalogenidlampen mit Entladungsgefäßen aus Quarzglas hat sich gezeigt, dass erhebliche Kosteneinsparungen durch ein neues Konzept mit Außenkolben erzielt werden können, bei dem der Außenkolben das Entladungsgefäß nur teilweise umgibt. Dabei wird eine Gasfüllung im Außenkolben verwendet. Dies führt jedoch zu einem veränderten Temperaturhaushalt des Entladungsgefäßes. Die bisher übliche Füllung aus Metallhalogeniden von Cs, TI und Seltenen Erden ist unter diesen Bedingungen zu grünstichig.

Abhilfe schafft hier die genau dosierte Zugabe von Indiumhalogenid. Dabei wird eine Füllung verwendet, die zwischen 0,1 und 2,5 mg Seltenerd-Halogenide pro ml Volumen des Entladungsgefäßes enthält. Bevorzugt ist ein Wert von 0,2 bis 2,0 mg/ml. Als Seltene Erden eignen sich insbesondere Dy, Ho und Tm allein oder in Kombination. Besonders geeignet ist Tm allein oder überwiegend, also mit mehr als 50 % Anteil, insbesondere mit mindestens 90 % Anteil.

Das molare Verhältnis zwischen In und Seltenen Erden soll zwischen 0,03 und 0,6, insbesondere zwischen 0,04 und 0,4, liegen. Bevorzugt enthält die Füllung mehr Jod als Brom. Insbesondere wird Jod allein verwendet, mit maximal 10 % Brom-Anteil, molar gesehen.

Die Füllung enthält außerdem Na-Halogenid, insbesondere Na-Jodid. Das molare Verhältnis zwischen Na und Seltene Erden liegt zwischen 4 und 0,2, bevorzugt zwischen 3 und 0,3.

Bei Überschreiten der absoluten Füllmenge für Seltene Erden wird die Farbtemperatur zu niedrig. Bei Unterschreiten der absoluten Füllmenge für Seltene Erden wird die Farbtemperatur zu hoch.

Bei Unterschreiten des molaren Verhältnisses von In zu Seltene Erden wird die y-Komponente des Farborts zu hoch und der Farbort zu grünstichig. Bei Überschreiten des molaren Verhältnisses von In zu Seltene Erden wird der Lichtstrom zu niedrig.

Bei Unterschreiten des molaren Verhältnisses von Na zu Seltene Erden wird der Entladungsbogen zu sehr eingeschnürt. Bei Überschreiten des molaren Verhältnisses von Na zu Seltene Erden ist die Farbtemperatur zu niedrig.

Die Farbtemperatur der Lampe liegt bevorzugt im Tageslichtbereich mit einer Farbtemperatur von 5000 bis 6000 K. Die spezifische Leistung, gegeben in Watt pro mm Bogenlänge, liegt bevorzugt unter 30.

Diese Füllung eignet sich bevorzugt für Allgemeinbeleuchtungszwecke für niederwattige Lampen mit höchstens 150 W Nennleistung. Sie wird also für niedrige Leuchtdichten eingesetzt. Hier liegt die Wandbelastung bei typisch weniger als 40 W/cm², die spezifische Leistung bei weniger als 30 W/mm Bogenlänge, der Elektrodenabstand liegt bei mehr als 5 mm, die InJ-Menge beträgt unter 0,1 mg/ml, insbesondere bei 0,03 bis 0,075 mg/ml. Damit lässt sich eine lange Lebensdauer, typisch mehr als 4000 Std. und gleichzeitig ein hoher Lichtstrom erzielen.

### Kurze Beschreibung der Zeichnungen

Im folgenden soll die Erfindung anhand mehrerer Ausführungsbeispiele näher erläutert werden. Es zeigen:
- Figur 1: eine Metallhalogenidlampe gemäß der Erfindung;
- Figur 2: ein Spektrum dieser Lampe
- Figur 3: die Änderung der Farbtemperatur und des Lichtstroms mit der Le- bensdauer für zwei Ausführungsbeispiele.

### Bevorzugte Ausführung der Erfindung

Figur 1 zeigt die seitliche Ansicht einer zweiseitig gequetschten Metallhalogenidlampe 1 mit 70 W Nennleistung. Das als Tonnenkörper ausgebildete Entladungsgefäß 2 aus Quarzglas schließt zwei Elektroden 3 nebst einer Metallhalogenidfüllung ein. Die Kolbenenden sind durch Quetschungen 4 abgedichtet, in die Folien 5 eingebettet sind. Als Abdichtung eignet sich auch eine Einschmelzung. Diese Quetschungen 4 sind mit äußeren Stromzuführungen 6 verbunden. Die äußere Stromzuführung 6 ist in einer rohrförmigen Hülse 7 geführt und endet in einer Buchse 8 eines integralen Sockelteils 9. Der Sockel ist einteilig aus Stahl oder einem anderen wärmebeständigem Metall gefertigt und umfasst außerdem eine Kreisscheibe 10 als Kontaktelement und Widerhaken 11 als Zentrierung und Halterung. Der bauchige Teil des Entladungsgefäßes ist von einem Außenkolben 12 teilweise umgeben, der im Bereich des Übergangs zwischen der Quetschung 4 und der Hülse 7 aufgerollt (13) ist.

Der Außenkolben 12 weist eine umlaufende Delle 14 auf, so dass ein elastisches Trägerband 15 aus Metall an der inneren Oberfläche des Außenkolbens eingespreizt ist. Das Trägerband kann, falls nötig, Gettermaterialen wie Zr, Fe, V, Co enthalten. Sie dienen zum Absorbieren verschiedener Stoffe wie Sauerstoff, Wasserstoff, o.ä. Der Außenkolben kann mit Stickstoff, Edelgas, einem anderen inerten Gas oder auch Vakuum befüllt sein.

In einem anderen Ausführungsbeispiel wird zur Verbesserung der Zündeigenschaften ein Außenkolbengasgemisch von N₂ und/oder CO₂ mit Ne verwendet, wobei der Gesamtdruck zwischen 200 und 900 mbar liegt. Als Startgas im Brenner wird in diesem Fall ein Ne-Ar-, Ne-Kr- oder Ne-Ar-Kr-Penninggemisch eingesetzt. Insbesondere wird zur Aufrechterhaltung der guten Zündeigenschaften während der Lebensdauerein ein Außenkolbengasgemisch N₂ / Ne oder CO₂ /Ne mit 300 mbar bis 900 mbar Gesamtdruck verwendet. Der Ne-Anteil liegt dabei zwischen 25 und 60%.

Fig. 2 zeigt das Spektrum von Lampen mit 100 h Brenndauer nach dem Ausführungsbeispiel gemäß Fig. 1, deren Entladungsgefäß 10 mg Hg und die Metallhalogenid-Füllungen nach Tab. 1 enthält. Die Füllung im Außenkolben ist Argon.

**Tab. 1**

| | Ausführungsbeispiel 1 (Fig. 3) | Ausführungsbeispiel 2 (Fig. 4) |
|---|---|---|
| Leistung/ W | 73 | 73 |
| Lichtstrom/ Im | 5830 | 5350 |
| Farbtemperatur/ K | 5650 | 5480 |
| Farbort | 0,329 / 0,350 | 0,333 / 0,337 |
| Mittlere LD / h | 9000 | 9000 |
| Elektrodenabstand / mm | 9,0 | 9,0 |
| Durchmesser Brennerkolben/ mm | 11,0 | 11,0 |
| Länge Brennerkolben /mm | 16,0 | 16,0 |
| Kolbenvolumen / ml | 0,75 | 0,75 |
| Füllgas Brenner | 100h Pa Ar | 100h Pa Ar |
| Füllgas Außenkolben | 300 hPa Ar | 300 hPa Ar |
| Füllung in mg | 10 mg Hg, 0,04 mg InJ, 0,70 mg TmJ3, 0,11 mg TIJ, 0,25 mg NaJ | 10 mg Hg, 0,04 mg InJ, 0,67 mg TmJ3, 0,06 mg TIJ, 0,34 mg NaJ |
| Metalle in mol % | Na 48%. Tm 37 %, TI 10 %, In 5 % | Na 59 %, Tm 33 %, TI 4 %, In 4 % |

Durch Wahl der relativen Verhältnisse der Metallhalogenide lässt sich eine höhere oder niedrigere Farbtemperatur einstellen. Zwei Ausführungsbeispiele mit unterschiedlicher Füllung sind in Tab. 1 gezeigt. Die Füllung verwendet als Seltene Erde jeweils Tm allein. Gute Ergebnisse werden auch mit einer Zugabe an Dy und Ho erzielt, wenn Tm überwiegend mit mehr als 50 % Anteil verwendet wird.

Fig. 3 und 4 zeigt die Änderung der Farbtemperatur Tn (Figur 3b und 4b) und des Lichtstroms LS (Figur 3a und 4a) der Lampe aus Figur 1 als Funktion der Lebensdauer für die beiden Ausführungsbeispiele der Tab. 1. Beide Kenngrößen sind bis zu einer Lebensdauer von mindestens 6000 Std. äußerst stabil. Das erste Ausführungsbeispiel, siehe Figur 3, ist für höheren Lichtstrom und höhere Farbtemperatur geeignet als das zweite Ausführungsbeispiel.

## Patentansprüche

1. Metallhalogenidlampe mit einer ionisierbaren Füllung mit mindestens einem Inertgas, Quecksilber sowie Metallhalogenide, mit mindestens einem Halogen, wobei die Füllung TI, Na und Seltene Erden als Metalle für Halogenide umfasst, wobei die Füllung zusätzlich noch In-Halogenid umfasst, wobei mindestens ein Halogenid aus der Gruppe der Seltene Erden Dy, Ho, Tm verwendet wird, wobei die Füllung zwischen 0,1 und 2,5 mg SE-Halogenid pro ml Kolbenvolumen des Entladungsgefäßes enthält, **dadurch gekennzeichnet, daß** die Füllung zwischen 0,03 und 0,075 mg In-Halogenid pro ml Kolbenvolumen des Entladungsgefäßes enthält, und daß die Farbtemperatur der Lampe von 5000 bis 6000 K beträgt, entsprechend einer tageslichtähnlichen Lichtfarbe.

2. Metallhalogenidlampe nach Anspruch 1, **dadurch gekennzeichnet, dass** Tm allein oder überwiegend mit mehr als 50 % Anteil.

3. Metallhalogenidlampe nach Anspruch 1, **dadurch gekennzeichnet, dass** als Halogene zur Bildung von Halogeniden Jod und/oder Brom verwendet sind.

4. Metallhalogenidlampe nach Anspruch 4, **dadurch gekennzeichnet, dass** als Halogen Jod mit höchstens 10 % Anteil Brom verwendet wird

5. Metallhalogenidlampe nach Anspruch 1, **dadurch gekennzeichnet, dass** das molare Verhältnis zwischen Indium und Seltenen Erden zwischen 0,03 und 0,6 liegt, bevorzugt zwischen 0,04 und 0,4.

6. Metallhalogenidlampe nach Anspruch 1, **dadurch gekennzeichnet, dass** das molare Verhältnis zwischen Natrium und Seltenen Erden zwischen 4,0 und 0,2 liegt, bevorzugt zwischen 3,0 und 0,3.

7. Metallhalogenidlampe nach Anspruch 1, **dadurch gekennzeichnet, dass** die Lampe weiterhin umfasst: einen Außenkolben aus Hartglas oder Quarzglas und ein Entladungsgefäß (2) aus Quarzglas sowie mit zwei Elektroden (11) darin, wobei der Außenkolben insbesondere das Entladungsgefäß nur teilweise umgibt.

8. Metallhalogenidlampe nach Anspruch 6, **dadurch gekennzeichnet, dass** der Raum zwischen Entladungsgefäß und Außenkolben eine Gasfüllung enthält.

9. Metallhalogenidlampe nach Anspruch 7, **dadurch gekennzeichnet, dass** die Gasfüllung aus 200 bis 900 mbar N₂ oder Edelgas oder CO₂ allein oder in Kombination besteht.

## Claims

1. Metal halide lamp having an ionizable fill comprising at least one inert gas, mercury and metal halides, with at least one halogen, the fill comprising Tl, Na and rare earths as metals for halides, the fill additionally comprising In halide, at least one halide from the group of the rare earths Dy, Ho, Tm being used, the fill containing between 0.1 and 2.5 mg of RE halide per ml of bulb volume of the discharge vessel, **characterized in that** the fill contains between 0.03 and 0.075 mg of In halide per ml of bulb volume of the discharge vessel, and **in that** the color temperature of the lamp is from 5000 to 6000 K, corresponding to a luminous color similar to daylight.

2. Metal halide lamp according to Claim 1, **characterized in that** Tm alone or predominantly in a proportion of more than 50% is used.

3. Metal halide lamp according to Claim 1, **characterized in that** iodine and/or bromine are used as halogens for forming halides.

4. Metal halide lamp according to Claim 3, **characterized in that** iodine with a proportion of at most 10% of bromine is used as the halogen.

5. Metal halide lamp according to Claim 1, **characterized in that** the molar ratio between indium and rare earths is between 0.03 and 0.6, preferably between 0.04 and 0.4.

6. Metal halide lamp according to Claim 1, **characterized in that** the molar ratio between sodium and rare earths is between 4.0 and 0.2, preferably between 3.0 and 0.3.

7. Metal halide lamp according to Claim 1, **characterized in that** the lamp also comprises: an outer bulb made from hard glass or quartz glass and a discharge vessel (2) made from quartz glass and containing two electrodes (11), with the outer bulb in particular only partially surrounding the discharge vessel.

8. Metal halide lamp according to Claim 6, **characterized in that** the space between discharge vessel and outer bulb contains a gas fill.

9. Metal halide lamp according to Claim 7, **characterized in that** the gas fill consists of 200 to 900 mbar N₂ or noble gas or CO₂ alone or in combination.

## Revendications

1. Lampe à halogénure métallique comprenant un remplissage ionisable ayant au moins un gaz inerte, du mercure ainsi que des halogénures métalliques, ayant au moins un halogène, le remplissage comprenant du Tl, du Na et des terres rares comme métaux pour des halogénures, le remplissage comprenant, en outre, encore un halogénure d'In, dans lequel on utilise au moins un halogénure du groupe des terres rares Dy, Ho, Tm, le remplissage contenant entre 0,1 et 2,5 mg d'halogénure de terre rare par millilitre de volume d'ampoule de l'enceinte de décharge, **caractérisée en ce que** le remplissage contient entre 0,03 et 0,075 mg d'halogénure d'In par millilitre de volume d'ampoule de l'enceinte de décharge et **en ce que** la température de couleur de la lampe va de 5 000 à 6 000 K, ce qui correspond à une couleur de lumière analogue à la lumière du jour.

2. Lampe à halogénure métallique suivant la revendication 1, **caractérisée par** du Tm seul ou d'une manière prépondérante en une proportion de plus de 50 %.

3. Lampe à halogénure métallique suivant la revendication 1, **caractérisée en ce que** l'on utilise comme halogène de l'iode et/ou du brome pour la formation d'halogénures.

4. Lampe à halogénure métallique suivant la revendication 3, **caractérisée en ce que** l'on utilise comme halogène de l'iode avec du brome en une proportion de 10 % au plus.

5. Lampe à halogénure métallique suivant la revendication 1, **caractérisée en ce que** le rapport molaire entre l'indium et les terres rares est compris entre 0,03 et 0,6, de préférence entre 0,04 et 0,4.

6. Lampe à halogénure métallique suivant la revendication 1, **caractérisée en ce que** le rapport molaire entre le sodium et les terres rares est compris entre 4,0 et 0,2, de préférence entre 3,0 et 0,3.

7. Lampe à halogénure métallique suivant la revendication 1, **caractérisée en ce que** la lampe comprend, en outre : une ampoule extérieure en verre dur ou en verre au quartz et une enceinte (2) de décharge en verre au quartz ainsi que deux électrodes (11) qui s'y trouvent, l'ampoule extérieure entourant, seulement en partie, notamment l'enceinte de décharge.

8. Lampe à halogénure métallique suivant la revendication 7, **caractérisée en ce que** l'espace compris entre l'enceinte de décharge et l'ampoule extérieure contient un remplissage gazeux.

9. Lampe à halogénure métallique suivant la revendication 8, **caractérisée en ce que** le remplissage gazeux est constitué de 200 à 900 mbar de N₂ ou de gaz rare ou de CO₂ seul ou en combinaison.
